# FASCICULE DE BREVET EUROPEEN

(11) **EP 1 283 930 B1**
(45) Date de publication et mention de la délivrance du brevet: **11.03.2009**
(21) Numéro de dépôt: 01938337.1
(22) Date de dépôt: 25.05.2001
(51) Int. Cl.: E04D 12/00

(54) **SYSTEME DE COUVERTURE A RANGEES DE TUILES SUPERPOSEES**
ABDECKSYSTEM VON IN REIHEN VERLEGTEN DACHZIEGELN
ROOF SYSTEM WITH ROWS OF SUPERIMPOSED TILES

(30) Priorité: 24.05.2000 FR 0006611
(43) Date de publication de la demande: 19.02.2003
(73) Titulaire: NOVICASE SAS, 71380 Saint-Marcel (FR)
(72) Inventeur: DESBOIS, Christophe, F-39100 Authume (FR); GOTTI, Jean-Marie, F-39100 Authume (FR)
(74) Mandataire: Honoré, Anne-Claire
(86) Numéro de dépôt international: PCT/FR2001/001618
(87) Numéro de publication internationale: WO 2001/090507

(56) Documents cités:
- EP-A- 0 074 011
- GB-A- 2 261 230

## Description

La présente invention concerne un système de couverture à rangées de tuiles superposées pour une structure porteuse.

Les toits en tuiles comportent généralement, pour supporter ces tuiles, des bardeaux horizontaux, fixés à une distance prédéterminée les uns des autres dépendant de la longueur de chaque tuile, ces bardeaux étant à leur tour fixés sur les faces supérieures des chevrons d'une charpente. Dans un système de couverture décrit dans le brevet GB-A-2.260.230 chaque bardeau est constitué par un profilé creux, à section rectangulaire, dont la face supérieure est prolongée vers le haut, dans le sens de la pente de la couverture, par une aile coplanaire. Cette aile sert à l'accrochage des tuiles dont chacune est pourvue, sur la partie marginale basse de sa face inférieure, de crochets destinés à s'engager de haut en bas sur l'aile du profilé, afin d'assurer la mise en position de la tuile et son maintien en place.

La présente invention concerne des perfectionnements apportés au système de couverture précité, dans le but de simplifier sa mise en oeuvre et de réduire sensiblement son prix de revient.

A cet effet, ce système de couverture à rangées de tuiles superposées pour une structure porteuse comportant des chevrons inclinés sur l'horizontale et des bardeaux horizontaux parallèles fixés aux chevrons, à une distance les uns des autres dépendant de la longueur des tuiles, chaque bardeau étant constitué par un profilé ayant une surface d'appui plane supérieure présente en partie sur une aile d'accrochage en saillie vers le haut, dans le sens de la pente de la couverture, sur laquelle s'engage, vers le bas, au moins un crochet, ouvert vers le bas, formé sur la partie marginale basse de la face inférieure de chaque tuile d'une rangée supérieure est remarquable en ce qu il comprend un rail fixé, dans le sens de la pente, sur la face supérieure de chaque chevron, ce rail étant pourvu, sur sa face supérieure, d'éléments assurant le maintien en place de chaque bardeau.

On décrira ci-après, à titre d'exemple non limitatif, une forme d'exécution de la présente invention en référence aux dessins annexés sur lesquels :
- la figure 1 est une vue en perspective partielle d'un système de couverture à rangées de tuiles superposées suivant l'invention,
- la figure 2 est une vue en coupe verticale et transversale faite suivant la ligne II-II de la figure 1,
- la figure 3 est une vue en coupe verticale et transversale, à plus grande échelle, illustrant la superposition de deux tuiles et leur montage sur un barbeau,
- la figure 4 est une vue en perspective d'une tuile utilisée dans le système de couverture.

Le système de couverture suivant l'invention comprend des rangées de tuiles 1 qui sont maintenues en place par des bardeaux horizontaux parallèles 2. Ces bardeaux horizontaux 2 sont fixés, à distance constante les uns des autres, sur des rails parallèles 3 eux-mêmes, par exemple au moyen de vis, fixés sur les faces supérieures de chevrons 4 d'une charpente (figure 2). Les tuiles 1, de forme rectangulaire, sont accolées les unes aux autres, par leurs grands côtés, dans le sens horizontal et elles se chevauchent légèrement les unes les autres, de la manière habituelle, par leurs parties marginales hautes et basses. Dans la description qui va suivre, les expressions "haut" et "bas" doivent être considérées comme se référant à la pente de la couverture, tandis que les expressions "inférieure" et "supérieure" doivent être considérées comme se référant à des parties des tuiles 1, des bardeaux 2 et des rails 3 dans les positions qu'ils occupent une fois mis en place.

Chaque bardeau 2 est constitué par un profilé en métal ou matière plastique, notamment en alliage léger ou en chlorure de polyvinyle. Chaque bardeau 2 comprend une âme 2a qui s'étend sensiblement perpendiculairement au rail 3 sur lequel le bardeau 2 est fixé et qui est prolongée, à son extrémité supérieure, par une aile d'accrochage 2b s'étendant vers le haut, dans le sens de la pente. L'extrémité supérieure de l'âme 2a et la face supérieure de l'aile d'accrochage 2b qui sont coplanaires définissent conjointement une surface d'appui supérieure plane 2c. Comme il est plus particulièrement illustré sur la figure 3, l'aile supérieure 2b s'engage dans au moins un crochet 1a, ouvert vers le bas, qui est formé, dans la partie basse de la tuile 1, sur la face inférieure 1b de cette tuile. L'aile d'accrochage supérieure 2b sert d'appui pour la partie marginale basse d'une tuile 1 d'une rangée haute qui est maintenue en place par son ou ses crochets 1a.

A son extrémité inférieure, l'âme 2a du bardeau 2 se raccorde à une base 2d qui s'étend sensiblement parallèlement au rail 3 et qui est délimitée, à sa partie supérieure, par une seconde surface d'appui plane 2e qui s'étend vers le bas, est située à un niveau inférieur à celui de la première surface d'appui 2c et est parallèle à cette dernière La seconde surface d'appui 2e sert à l'appui de la partie marginale haute d'une tuile 1 de la rangée basse se trouvant immédiatement en dessous de la tuile 1 de la rangée haute. La distance entre les plans de la première surface d'appui 2c et la seconde surface d'appui 2e est sensiblement égale à l'épaisseur de chaque tuile 1 si bien que la partie marginale basse de la tuile 1 de la rangée haute est sensiblement en contact, par sa face inférieure, avec la face supérieure de la partie marginale haute de la tuile 1 de la rangée basse, ce qui correspond au chevauchement habituel de deux tuiles superposées à cet endroit. Il convient de noter que, pour permettre la superposition régulière des tuiles 1, les surfaces d'appui 2c et 2e sont légèrement inclinées de bas en haut en direction des rails 3, de manière à donner cette même inclinaison aux tuiles 1 qui sont toutes parallèles les unes aux autres.

L'étanchéité entre les tuiles des rangées haute et basse peut être renforcée aux endroits où elles sont superposées, en prévoyant une rainure (ou nervure) 1c horizontale, parallèle au petit côté bas de la tuile 1 de la rangée haute et une nervure (ou rainure) 1d sur la surface supérieure de la partie marginale haute de la tuile 1 de la rangée basse. Les positions de la rainure et de la nervure de chaque tuile 1 sont telles qu'elles s'emboîtent l'une dans l'autre lorsque deux tuiles, une fois mises en place, sont superposées.

Chaque bardeau 2 peut être fixé aux rails 3 par tout moyens appropriés. De préférence, suivant une caractéristique de l'invention, chaque bardeau 2 et chaque rail 3 sont réalisés de manière à présenter des organes d'accouplement respectifs qui permettent de fixer un bardeau 2 à un rail 3 par un simple mouvement de glissement du bardeau 2, de haut en bas, sur les rails 3. A cet effet, chaque rail 3 présente, sur sa surface supérieure, deux crochets distants l'un de l'autre dans le sens de la pente, à savoir un crochet amont 3a et un crochet aval 3b, c'est-à-dire situé plus bas que le précédent, ces deux crochets étant ouverts vers le haut. De son côté, la base 2d du bardeau 2 présente, sur sa face inférieure, un élément d'accrochage amont 2f, de forme complémentaire de celle du crochet amont 3a du rail 3, et un élément d'accrochage aval 2g de forme complémentaire de celle du crochet aval 3b du rail 3. La paire de crochets 3a,3b du rail 3et la paire d'élément d'accrochage 2f, 2g, peuvent comporter des moyens assurant un encliquetage ou clipsage du bardeau 2 sur le rail 3. Dans la forme d'exécution non limitative représentée sur la figure 3, c'est la paire d'éléments d'accrochage aval 2g, 3b qui assure cet encliquetage, le crochet aval 3b du rail 3 présentant un bossage s'engageant dans un creux prévu dans l'élément d'accrochage aval 2g du bardeau 2.

D'après la description précédente, on voit que le système de couverture suivant l'invention permet d'obtenir une mise en place des tuiles et un maintien de celles-ci d'une façon simple et rapide, en assurant une parfaite étanchéité. Du fait de la superposition, sur une longueur appropriée, des tuiles dans le sens de la pente, la partie basse d'une tuile haute assure un maintien parfait de la partie haute d'une tuile basse. Les bardeaux 2 sont mis en place très aisément et très rapidement en les faisant glisser vers le bas sur les faces supérieures des rails 3 jusqu'à ce que leur accouplement avec ces rails soit obtenus au moyen de la coopération des crochets 2f, 3a et 2g, 3b.

## Revendications

1. Système de couverture à rangées de tuiles superposées (1) pour une structure porteuse comportant des chevrons (4) inclinés sur l'horizontale et des bardeaux horizontaux parallèles (2) fixés aux chevrons, à une distance les uns des autres dépendant de la longueur des tuiles, chaque bardeau (2) étant constitué par un profilé ayant une surface d'appui plane supérieure (2c) présente en partie sur une aile d'accrochage (2b) en saillie vers le haut, dans le sens de la pente de la couverture, sur laquelle s'engage, vers le bas, au moins un crochet (1a), ouvert vers le bas, formé sur la partie marginale basse de la face inférieure (1b) de chaque tuile d'une rangée supérieure, **caractérisé en ce qu'**il comprend un rail (3) fixé, dans le sens de la pente, sur la face supérieure de chaque chevron (4), ce rail (3) étant pourvu, sur sa face supérieure, d'éléments (3a,3b) assurant le maintien en place de chaque bardeau (2).

2. Système de couverture selon la revendication 1, **caractérisé en ce que** les éléments de chaque rail (3) assurant le maintien en place des bardeaux (2) sont constitués par une paire de crochets (3a,3b) distant l'un de l'autre dans le sens de la pente, ouverts vers le haut, et coopérant avec des éléments d'accrochage (2f,2g) prévus à la partie inférieure du profilé de chaque bardeau (2) et s'emboîtant dans les crochets (2f, 2g) par un mouvement de glissement du haut vers le bas de chaque bardeau (2) sur les rails (3).

3. Système de couverture selon la revendication 2 **caractérisé en ce que** le rail (3) et les éléments d'accrochage (2f, 2g) de chaque bardeau (2) comportent des moyens assurant un encliquetage ou clipsage du bardeau (2) sur le rail (3).

4. Système de couverture selon l'une quelconque des revendications précédentes **caractérisé en ce que** le profilé de chaque bardeau (2) présente vers le bas, dans le sens de la pente de la couverture, une seconde surface d'appui plane (2e), située à un niveau inférieur à celui de la surface d'appui supérieure (2c) pour la partie marginale haute de chaque tuile (1) appartenant à la rangée inférieure, les première et seconde surfaces d'appui (2c,2e) sont parallèles l'une à l'autre et la distance entre leurs plans est sensiblement égale à l'épaisseur de chaque tuile (1).

5. Système de couverture selon l'une quelconque des revendications 2 à 4, **caractérisé en ce que** chaque profilé constituant un bardeau (2) comporte une âme (2a) sensiblement perpendiculaire au rail (3), reliant l'aile d'accrochage supérieure (2b) à une base (2d) du profilé qui s'étend vers le bas et est sensiblement parallèle au rail (3), cette base (2d) comportant, sur sa face inférieure, les éléments d'accrochage (2f ,2g), coopérant avec les crochets (3a, 3b) du rail (3).

6. Système de couverture selon l'une quelconque des revendications 4 ou 5, **caractérisé en ce que** les première et seconde surfaces d'appui parallèles (2c,2e) sont légèrement inclinées de bas en haut en direction des rails (3).

7. Système de couverture selon l'une quelconques des revendications précédentes, **caractérisé en ce que** chaque tuile (1) présente, sur la partie marginale basse de sa face inférieure (1b), une rainure (ou nervure) horizontale (1c), et sur la partie marginale haute de sa face supérieure, une nervure (ou rainure) horizontale (1d), les positions de la nervure et de la rainure étant telles qu'elles s'emboîtent l'une dans l'autre lorsque deux tuiles (1) sont, une fois mises en place, superposées.

## Claims

1. Roof system with rows of superimposed tiles (1) for a bearing structure comprising rafters (4) inclined to the horizontal and parallel horizontal shingles (2) fixed to the rafters, at a distance from one another depending on the length of the tiles, each shingle (2) being formed by a profiled member having a top flat support surface (2c) present partly on an attachment wing (2b) projecting upwards, in the direction of the slope of the roof, on which there is engaged, in the downward direction, at least one hook (1a), open towards the bottom, formed on the bottom marginal part of the bottom face (1b) of each tile in a top row, **characterised in that** it comprises a rail (3) fixed, in the direction of the slope, on the top face of each rafter (4), this rail (3) being provided, on its top face, with elements (3a, 3b) holding each shingle (2) in place.

2. Roof system according to claim 1, **characterised in that** the elements of each rail (3) holding the shingles (2) in place are formed by a pair of hooks (3a, 3b) distant from each other in the direction of the slope, open towards the top, and cooperating with attachment elements (2f, 2g) provided at the bottom part of the profile of each shingle (2) and fitting in the hooks (2f, 2g) by a downward sliding movement of each shingle (2) on the rails (3).

3. Roof system according to claim 2, **characterised in that** the rail (3) and the attachment elements (2f, 2g) of each shingle (2) comprise means providing a snapping or clipping of the shingle (2) onto the rail (3).

4. Roof system according to any one of the preceding claims, **characterised in that** the profile of each shingle (2) has, towards the bottom, in the direction of the roof slope, a second flat support surface (2e), situated at a level lower than that of the top support surface (2c), for the top marginal part of each tile (1) belonging to the bottom row, the first and second support surfaces (2c, 2e) are parallel to each other and the distance between their surfaces is substantially equal to the thickness of each tile (1).

5. Roof system according to any one of claims 2 to 4, **characterised in that** each profiled member constituting a shingle (2) has a web (2a) substantially perpendicular to the rail (3), connecting the top attachment wing (2b) to a base (2d) of the profiled member that extends downwards and is substantially parallel to the rail (3), this base (2d) having, on its bottom face, the attachment elements (2f, 2g), cooperating with the hooks (3a, 3b) of the rail (3).

6. Roof system according to either one of claims 4 or 5, **characterised in that** the first and second parallel support surfaces (2c, 2e) are slightly inclined upwards in the direction of the rails (3).

7. Roof system according to any one of the preceding claims, **characterised in that** each tile (1) has, on the bottom marginal part of its bottom face (1b), a horizontal groove (or rib) (1c) and, on the top marginal part of its top face, a horizontal rib (or groove) (1d), the positions of the rib and groove being such that they fit one in the other when two tiles (1) are, once put in place, superimposed.

## Patentansprüche

1. Dachsystem mit überlappenden Dachziegelreihen (1) für eine tragende Struktur mit horizontal geneigten Sparren (4) und parallelen horizontalen Leisten (2), die in einem Abstand zueinander auf den Sparren befestigt sind, der von der Lage der Dachziegeln abhängt, wobei jede Leiste (2) aus einem Profil mit einer oberen flachen Auflagefläche (2c) besteht, die sich zum Teil auf einer Rastkante (2b) befindet, die nach oben in die Neigungsrichtung des Daches übersteht, und in die zumindest ein nach unten geöffneter Haken (1a) nach unten einrastet, der am unteren Rand der Unterseite (1b) jedes Dachziegels einer oberen Reihe gebildet wird, **dadurch gekennzeichnet, dass** es eine Schiene (3) enthält, die in Neigungsrichtung auf der Oberseite jedes Sparrens (4) befestigt ist, wobei diese Schiene (3) an ihrer Oberseite mit Elementen (3a, 3b) versehen ist, die dafür sorgen, dass jede Leiste (2) festgehalten wird.

2. Dachsystem nach Anspruch 1, **dadurch gekennzeichnet, dass** die Elemente jeder Schiene (3), die dafür sorgen, dass jede Leiste (2) festgehalten wird, durch ein Hakenpaar (3a, 3b) gebildet werden, das in einem Abstand zueinander in Neigungsrichtung nach oben offen ist, und mit den Rastelementen (2f, 2g) zusammenwirkt, die am unteren Abschnitt des Profils einer jeden Leiste (2) vorgesehen sind, und die durch eine Gleitbewegung von oben nach unten einer jeden Leiste (2) auf den Schienen (3) in die Haken (2f, 2g) einrasten.

3. Dachsystem nach Anspruch 2, **dadurch gekennzeichnet, dass** die Schiene (3) und die Rastelemente (2f, 2g) einer jeden Leiste (2) Mittel enthalten, die für ein Einrasten oder Einklipsen der Leiste (2) auf der Schiene (3) sorgen.

4. Dachsystem nach einem der vorherigen Ansprüche, **dadurch gekennzeichnet, dass** das Profil einer jeden Leiste (2) nach unten in Richtung der Dachneigung eine zweite flache Auflagefläche (2e) aufweist, die etwas unterhalb der Ebene der oberen Auflagefläche (2c) liegt, und für den oberen Rand eines jeden Dachziegels (1) der unteren Reihe bestimmt ist, wobei die erste und die zweite Auflagefläche (2c, 2e) parallel zueinander liegen und der Abstand der beiden Ebenen in etwa gleich ist, wie die Dicke eines jeden Dachziegels (1).

5. Dachsystem nach einem der Ansprüche 2 bis 4, **dadurch gekennzeichnet, dass** jedes Profil, das eine Leiste (2) bildet, einen Steg (2a) enthält, der in etwa formal zur Schiene (3) steht, und der die obere Rastkante (2b) mit einer Basis (2d) des Profils verbindet, die sich nach unten erstreckt und in etwa parallel zur Schiene (3) steht, wobei diese Basis (2d) an der Unterseite Rastelemente (2f, 2g) enthält, die mit den Haken (3a, 3b) der Schiene (3) zusammenwirken.

6. Dachsystem nach einem der Ansprüche 4 oder 5, **dadurch gekennzeichnet, dass** die erste und zweite parallele Auflagefläche (2c, 2e) leicht von oben nach unten in Richtung der Schienen (3) geneigt sind.

7. Dachsystem nach einem der vorherigen Ansprüche, **dadurch gekennzeichnet, dass** jeder Dachziegel (1) am unteren Rand seiner Unterseite (1b) eine horizontale Rille (oder Rippe) (1c), und am oberen Rand seiner Oberseite eine horizontale Rippe (oder Rille) (1d) aufweist, wobei die Rillen oder Rippen so angeordnet sind, dass sie ineinander passen, sobald zwei Dachziegeln (1) beim Anbringen überlappen.
